# FASCICULE DE BREVET EUROPEEN

(11) **EP 2 012 981 B1**
(45) Date de publication et mention de la délivrance du brevet: **21.04.2010**
(21) Numéro de dépôt: 07731399.7
(22) Date de dépôt: 02.05.2007
(51) Int. Cl.: B25G 1/10

(54) **MANCHE D'OUTIL COUPANT**
GRIFF FÜR EIN SCHNEIDWERKZEUG
HANDLE FOR A CUTTING TOOL

(30) Priorité: 02.05.2006 FR 0603900
(43) Date de publication de la demande: 14.01.2009
(73) Titulaire: Dassaud Fils, 63120 Courpière (FR)
(72) Inventeur: DASSAUD, René, F-63300 Thiers (FR); DASSAUD, Nathalie, F-63300 Thiers (FR)
(74) Mandataire: Myon, Gérard Jean-Pierre
(86) Numéro de dépôt international: PCT/FR2007/000751
(87) Numéro de publication internationale: WO 2007/125222

(56) Documents cités:
- WO-A-01/47682
- DE-U1- 29 515 667
- US-A- 3 654 047
- US-A- 4 134 198
- US-A- 5 390 572
- US-A- 5 528 834
- US-A1- 2003 203 155

## Description

L'invention a trait à un manche d'outil coupant.

De tels outils coupants, notamment des couteaux, sont utilisés dans des industries agroalimentaires, par exemple pour effectuer des opérations de découpe de produits carnés ou de poissons. Lors de ces opérations, la prise en main du couteau doit être sûre pour éviter tout risque de blessure de l'utilisateur. La main tenant le couteau est fréquemment équipée d'un gant fabriqué en un matériau résistant aux coupures et isolant, ces opérations de découpe devant avoir lieu dans des salles réfrigérées. Compte tenu de la nature des produits travaillés, les outils et les mains, gantées ou non, de l'utilisateur sont rapidement imprégnés de matière grasse. La présence de gras sur le manche du couteau et/ou le gant ou la main nuit à la tenue du couteau, ce qui favorise le risque de perte et/ou de dérapage de l'outil, et donc augmente le risque de blessures.

Pour remédier à cela; on connaît un type de manche réalisé dans un matériau à fort pouvoir d'adhésion. On connaît également un autre type de manche pourvu de nombreuses excroissances adjacentes pour améliorer la tenue du couteau. Néanmoins, lors de l'utilisation, une pellicule grasse se forme sur les excroissances, ce qui diminue son adhérence et diminue la nettoyabilité du manche. Par ailleurs, les excroissances présentes sur ce type de manche sont relativement rigides, ce qui entraîne une gêne et un inconfort et ne favorise pas la prise en main.

On connaît par WO-A-0147682 un manche de couteau équipé de reliefs en forme de bouton arrondi. US-A-5528834 décrit un manche de couteau en caoutchouc pourvu de picots.

L'invention propose, en alternative, un manche d'outil coupant permettant une prise en main efficace, confortable et permettant de diminuer les risques de blessure, même après plusieurs heures d'utilisation du couteau en milieu gras, tout en étant aisé à nettoyer.

A cet effet, l'invention a pour objet un manche d'outil coupant pourvu d'un dispositif favorisant la prise en main du manche par un utilisateur, ce dispositif comprenant au moins quatre reliefs disposés en un parallélogramme incliné par rapport à un axe longitudinal du manche, **caractérisé en ce que** les reliefs sont sensiblement cylindriques, avec une génératrice courbe dont la concavité est tournée vers l'extérieur et en ce que la périphérie du sommet de chaque relief s'étend vers l'extérieur du corps du relief, au voisinage du sommet, de manière à former un organe d'accrochage.

La présence de reliefs ainsi configurés et disposés, de facto, en quinconce entre deux rangées parallèles à un axe longitudinal du manche, permet d'obtenir une prise en main efficace. Les reliefs sont ainsi suffisamment espacés pour ne pas réaliser une surface continue et potentiellement glissante lors de la prise en main de l'outil.

Selon des aspects avantageux mais non obligatoires de l'invention, le manche peut incorporer une ou plusieurs des caractéristiques suivantes :
- le dispositif comprend au moins deux rangées parallèles de reliefs réalisées par plusieurs parallélogrammes positionnés de manière à avoir au moins un coté mitoyen.
- les reliefs d'une même rangée sont régulièrement espacés.
- l'espace entre deux reliefs d'une même rangée est globalement compris entre 2 et 8 millimètres.
- les reliefs occupent au moins une partie d'au moins une face du manche.
- la densité des reliefs est comprise entre 4 et 11 reliefs par centimètre carré par face du manche.
- la densité des reliefs est comprise entre 6 et 8 reliefs par centimètre carré par face du manche.
- chaque relief est réalisé dans un matériau d'une dureté Shore A comprise entre 70 et 99.
- chaque relief est réalisé dans un matériau d'une dureté Shore A comprise entre 95 et 99.

L'invention concerne également un couteau pourvu d'un manche selon une des caractéristiques précédentes.

L'invention sera mieux comprise et d'autres avantages de celle-ci apparaîtront plus clairement à la lecture de la description qui va suivre d'un manche conforme à l'invention, donnée uniquement à titre d'exemple et faite en se référant aux dessins annexés dans lesquels :
- la figure 1 est une vue d'un manche d'outil coupant conforme à l'invention, une lame étant partiellement représentée,
- la figure 2 est une vue de dessus du manche de la figure 1 et
- la figure 3 est une vue, à plus grande échelle, du détail III à la figure 2.

Le manche 1 d'un couteau, représenté aux figures 1 et 2, est réalisé dans un matériau dit "de qualité alimentaire", aisé à nettoyer, inerte chimiquement et physiquement lors de son utilisation à toutes les températures rencontrées en industrie agroalimentaire. Un tel matériau est, par exemple, à base de polymères, tel que celui commercialisé sous la dénomination SARLINK^{®}

Entre l'extrémité libre arrondie ou talon 2 du manche 1 et son extrémité ou garde 3 recevant la lame, chaque face latérale 4, 5 du manche 1 est pourvue d'une zone 6 destinée à faciliter la prise en main. Cette zone 6, de forme allongée, est positionnée globalement en partie centrale de chacune des faces 4, 5. Elle s'étend sur au moins 20 % de la surface de chaque face 4, 5. Le talon 2 et la garde 3 du manche 1, de même que les faces inférieure 7 et supérieure 8 définissant la largeur du manche 1, sont dépourvus du dispositif.

Selon un mode de réalisation non représenté, la zone 6 peut occuper l'ensemble du manche. Selon une autre variante, seule une des faces 4 ou 5 peut être pourvue d'une zone 6. Selon encore une autre variante, plusieurs zones 6 peuvent être prévues sur une ou chaque face 4 ou 5.

La zone 6 comprend un fond relativement lisse réalisé dans le même matériau que le manche. Cette zone 6 comprend au moins quatre reliefs 10 disposés en un parallélogramme incliné par rapport à un axe longitudinal A-A' du manche. Ce parallélogramme est avantageusement un carré C, repéré en pointillés à la figure 1, dont les cotés forment un angle d'environ 45° avec l'axe A-A'. En variante, les reliefs 10 sont disposés en rectangle ou en losange et/ou l'inclinaison du parallélogramme est différente. Plusieurs carrés C de reliefs 10 sont positionnés de manière à avoir au moins un coté mitoyen et former ainsi au moins deux rangées de reliefs 10. Au moins deux rangées 9 de reliefs 10 sont disposées sur chaque zone 6 des faces 4, 5. Les reliefs 10 sont régulièrement espacés sur chaque rangée 9 qui est repérée par un trait d'axe à la figure 1. Dans l'exemple, la zone 6 visible à la figure 1 comprend cinq rangées 9 parallèles à l'axe longitudinal A-A' du manche.

Une rangée 9 comporte au moins 5 reliefs 10 et, préférentiellement, de 8 à 12. Les reliefs 10, de facto, sont disposés, sur chaque rangée 9, en quinconce par rapport aux reliefs 10 d'au moins une rangée 9 adjacente. Ces rangées 9 adjacentes sont à considérer autant comme des rangées sensiblement parallèles à l'axe A-A' du manche que comme des rangées sensiblement perpendiculaires à cet axe. Les reliefs 10 des carrés C sont donc disposés en quinconce, que l'on considère ces reliefs dans le sens de la longueur ou de la largeur du manche 1. En d'autres termes, les reliefs 10 ne sont situés en regard les uns des autres que sur des rangées 11, parallèles et inclinées à 45° par rapport à l'axe A-A'.

Dans l'exemple représenté, l'écart d entre les bases D de deux reliefs 10 d'une même rangée 9 ou 11 est globalement compris entre 2 et 8 millimètres. L'écart moyen entre deux rangées 9 est d'environ 3 millimètres.

Les reliefs 10, visibles notamment à la figure 3, sont réalisés à partir d'un matériau souple. Ce matériau est, par exemple, à base d'élastomère, notamment du caoutchouc, d'une dureté Shore A comprise entre 70 et 99. Les reliefs 10 sont venus de matière, par exemple par moulage, avec le fond de la zone 6.

Avantageusement, la dureté des reliefs 10 est comprise entre 95 et 99 shore A. Une dureté des reliefs inférieure à 70 Shore A, compte tenu des dimensions des reliefs, induit une déformation de ces derniers ne permettant pas un « accrochage » efficace lors de la prise en main. A contrario, une dureté des reliefs supérieure à 99 Shore A nuit au confort de l'utilisateur.

Dans un mode de réalisation non illustré, les reliefs 10 sont rapportés sur le fond de la zone 6. Ils sont alors fixés sur la zone 6 soit de manière pérenne, par exemple par collage ou soudage, soit de manière amovible, par exemple par vissage ou insertion dans des logements ménagés dans le fond de la zone 6. En variante, c'est la zone 6 munie de reliefs 10 qui est fixée, de manière pérenne ou amovible, sur un manche préalablement fabriqué.

Les reliefs 10 sont de forme cylindrique avec une génératrice courbe dont la concavité est tournée vers l'extérieur. La base 12 et le sommet 13 de chaque relief 10 sont circulaires. En variante, le sommet et/ou la base sont non circulaires, par exemple ovales. La base 12 de chaque relief a un diamètre D compris entre 1,5 et 6 millimètres, le sommet 13 ayant un diamètre compris entre 0,5 et 4 millimètres. La hauteur de chaque relief 10 est comprise entre 0,8 et 1,2 millimètres, avantageusement voisine de 1 millimètre. Dans l'exemple, tous les reliefs 10 sont identiques. Dans un autre mode de réalisation non représenté, les reliefs sont différents d'une zone 6 à l'autre. Dans une variante non illustrée, ils sont également différents au sein d'une même zone 6.

La périphérie 14 du sommet 13 de chaque relief 10 s'étend vers l'extérieur, au-delà du corps 15 du relief 10. Le diamètre du sommet 13 est donc sensiblement supérieur au diamètre du corps 15, au voisinage de la partie terminale de celui-ci. La périphérie 14 forme ainsi un bord en saillie. Les reliefs 10, relativement souples, ont une hauteur adaptée pour que, lorsque l'utilisateur prend le manche 1, la peau de la main ou le gant arrive en contact direct avec la surface supportant les reliefs 10 c'est-à-dire le fond de la zone 6. Les périphéries 14 des sommets 13 agissent alors comme autant d'organes d'accrochage, soit sur la peau de l'utilisateur, soit entre les mailles du gant. La souplesse et la nature du matériau utilisé pour réaliser les reliefs 10 permettent que cet accrochage soit efficace tout en n'étant pas traumatisant et/ou gênant pour l'utilisateur.

L'espace entre les rangées 9, 11 et les reliefs 10 favorise l'accrochage et la prise en main sur le manche grâce à une surface de contact importante entre les reliefs 10 et la main de l'utilisateur. Cet accrochage du manche permet de sécuriser la prise et d'améliorer le confort de travail de l'utilisateur. L'espace entre les rangées 9, 11 et les reliefs 10 permet également d'éviter une accumulation de souillure et de faciliter le nettoyage. Un tel manche est d'un entretien aisé et permet une utilisation dans des conditions d'hygiène optimales. L'entretien du manche est également favorisé par l'absence d'angle droit entre la base 12 d'un relief 10 et le fond de la zone 6. L'absence de reliefs, tant sur la face inférieure 7 que supérieure 8 du manche, autorise une tenue du manche de type poignard, c'est-à-dire avec une lame, orientée vers le haut ou le bas, et globalement perpendiculaire à l'avant bras de l'utilisateur.

La zone 6 peut être réalisée dans un matériau différent de celui constitutif du manche. En variante, cette zone 6 peut être teintée différemment du reste du manche.

Le nombre total des reliefs 10 sur un manche 1 dépend de la géométrie du manche et/ou du type « d'accrochage » souhaité, notamment en fonction du produit travaillé. La densité des reliefs est généralement comprise entre 4 et 11 reliefs par centimètre carré par face 4, 5 du manche 1. Une densité inférieure de reliefs 10 ne permettrait pas d'obtenir un accrochage suffisant. A l'inverse, une densité supérieure conduirait, de facto, à une diminution de la « surface utile » des reliefs. On recréerait ainsi une surface de contact lisse, cette surface étant formée par la somme des aires des sommets 13 des reliefs 10. En d'autres termes, une densité trop élevée de reliefs 10 reviendrait à recréer une répartition uniforme de l'effort exercé sur le manche lors de la prise ce qui annulerait l'effet d'accrochage de chaque relief 10. Une densité trop forte en reliefs serait par ailleurs préjudiciable à l'entretien et au nettoyage du manche. Une densité optimale de reliefs est comprise entre 6 et 8 reliefs au centimètre carré, de manière à assurer une prise en main confortable, efficace et avec un nettoyage aisé du manche, que l'utilisateur porte ou non des gants.

## Revendications

1. Manche (1) d'outil coupant pourvu d'un dispositif favorisant la prise en main dudit manche par un utilisateur, ledit dispositif comprenant au moins quatre reliefs (10) disposés en un parallélogramme (C) incliné par rapport à un axe longitudinal (A-A') du manche (1), **caractérisé en ce que** lesdits reliefs (10) sont sensiblement cylindriques, avec une génératrice courbe dont la concavité est tournée vers l'extérieur et **en ce que** la périphérie (14) du sommet (13) de chaque relief (10) s'étend vers l'extérieur du corps (15) dudit relief, au voisinage du sommet, de manière à former un organe d'accrochage.

2. Manche selon la revendication 1, **caractérisé en ce que** le dispositif comprend au moins deux rangées (9) parallèles de reliefs (10) réalisées par plusieurs parallélogramme (C) positionnés de manière à avoir au moins un coté mitoyen.

3. Manche selon l'une des revendications précédentes, **caractérisé en ce que** lesdits reliefs (10) d'une même rangée (9, 11) sont régulièrement espacés.

4. Manche selon la revendication 3, **caractérisé en ce que** l'espace (d) entre deux reliefs (10) d'une même rangée (9, 11) est globalement compris entre 2 et 8 millimètres.

5. Manche selon la revendication 1, **caractérisé en ce que** lesdits reliefs (10) occupent au moins une partie (6) d'au moins une face (4, 5) dudit manche (1).

6. Manche selon la revendication 5, **caractérisé en ce que** la densité desdits reliefs (10) est comprise entré 4 et 11 reliefs par centimètre carré par face (4,5) dudit manche (1).

7. Manche selon la revendication 6, **caractérisé en ce que** la densité desdits reliefs (10) est comprise entre 6 et 8 reliefs par centimètre carré par face (4,5) dudit manche (1).

8. Manche selon l'une des revendications précédentes, **caractérisé en ce que** chaque relief (10) est réalisé dans un matériau d'une dureté Shore A comprise entre 70 et 99.

9. Manche selon la revendication 8, **caractérisé en ce que** chaque relief (10) est réalisé dans un matériau d'une dureté Shore A comprise entre 95 et 99.

10. Couteau pourvu d'un manche (1) selon l'une des revendications précédentes.

## Claims

1. Handle (1) of a cutting utensil provided with a device facilitating the holding by hand of the said handle by a user, the said device comprising at least four lands (10) disposed in a parallelogram (C) inclined relative to a longitudinal axis (A-A') of the handle (1), **characterised in that** the said lands (10) are substantially cylindrical, with a curved generating line which is concave to the exterior and **in that** the periphery of the summit (13) of each land (10) extends towards the exterior of the body (15) of the land in the region of the summit so as to form an engaging member.

2. Handle according to claim 1, **characterised in that** the device comprises at least two parallel sets (9) of lands (10) realised by a multiplicity of parallelograms (C) positioned to have at least one common side.

3. Handle according to any of the foregoing claims, **characterised in that** the said lands (10) in the same set (9, 11) are regularly spaced.

4. Handle according to claim 3, **characterised in that** the space (d) between two lands (10) in the same set (9, 11) is generally between 2 and 8 millimetres.

5. Handle according to claim 1, **characterised in** the said lands (10) occupy at least part (6) of at least one face (4, 5) of the said handle (1).

6. Handle according to claim 5, **characterised in that** the density of the said lands (10) is between 4 and 11 lands per square centimetre on the face (4, 5) of the said handle (1).

7. Handle according to claim 6, **characterised in that** the density of the said lands (10) is between 6 and 8 lands per square centimetre on the face (4, 5) of the said handle (1).

8. Handle according to any of the foregoing claims, **characterised in that** each land (10) is realised by a material of Shore A hardness between 70 and 99.

9. Handle according to claim 8, **characterised in that** each land (10) is realised by a material of Shore A hardness between 95 and 99.

10. Knife provided with a handle (1) according to any of the foregoing claims.

## Patentansprüche

1. Griff (1) für ein Schneidwerkzeug, das mit einer Vorrichtung versehen ist, die das Ergreifen mit der Hand des Griffs durch einen Benutzer begünstigt, wobei die Vorrichtung mindestens vier Reliefs (10) aufweist, die in einem Parallelogramm (C), das in Bezug zu einer Längsachse (A-A') des Griffs (1) geneigt ist, angeordnet sind, **dadurch gekennzeichnet, dass** die Reliefs (10) im Wesentlichen zylindrisch sind, mit einer gebogenen Mantellinie, deren Konkavität nach außen gerichtet ist, und dass sich die Peripherie (14) des Scheitels (13) jedes Reliefs (10) zur Außenseite des Körpers (15) des Reliefs in der Nähe des Scheitels derart erstreckt, dass ein Aufhängorgan gebildet wird.

2. Griff nach Anspruch 1, **dadurch gekennzeichnet, dass** die Vorrichtung mindestens zwei parallele Reihen (9) Reliefs (10) aufweist, die durch mehrere Parallelogramme (C) hergestellt sind, die so positioniert werden, dass sie mindestens eine gemeinsame Seite haben.

3. Griff nach einem der vorhergehenden Ansprüche, **dadurch gekennzeichnet, dass** die Reliefs (10) einer gleichen Reihe (9, 11) regelmäßig beabstandet sind.

4. Griff nach Anspruch 3, **dadurch gekennzeichnet, dass** der Raum (d) zwischen zwei Reliefs (10) einer gleichen Reihe (9, 11) insgesamt zwischen 2 und 8 mm beträgt.

5. Griff nach Anspruch 1, **dadurch gekennzeichnet, dass** die Reliefs (10) mindestens einen Teil (6) mindestens einer Seite (4, 5) des Griffs (1) belegen.

6. Griff nach Anspruch 5, **dadurch gekennzeichnet, dass** die Dichte der Reliefs (10) zwischen 4 und 11 Reliefs pro Quadratzentimeter pro Seite (4, 5) des Griffs (1) beträgt.

7. Griff nach Anspruch 6, **dadurch gekennzeichnet, dass** die Dichte der Reliefs (10) zwischen 6 und 8 Reliefs pro Quadratzentimeter pro Seite (4, 5) des Griffs (1) liegt.

8. Griff nach einem der vorhergehenden Ansprüche, **dadurch gekennzeichnet, dass** jedes Relief (10) aus einem Werkstoff mit einer Härte Shore A zwischen 70 und 99 hergestellt ist.

9. Griff nach einem der Ansprüche 8, **dadurch gekennzeichnet, dass** jedes Relief (10) aus einem Werkstoff mit einer Härte Shore A zwischen 95 und 99 hergestellt ist.

10. Messer mit einem Griff (1) nach einem der vorhergehenden Ansprüche.
